# FASCICULE DE BREVET EUROPEEN

(11) **EP 2 844 817 B1**
(45) Date de publication et mention de la délivrance du brevet: **30.11.2016**
(21) Numéro de dépôt: 13720389.9
(22) Date de dépôt: 03.05.2013
(51) Int. Cl.: E06B 9/174, E06B 9/34, E06B 9/68, E06B 9/15

(54) **INSTALLATION DE FERMETURE OU DE PROTECTION SOLAIRE, ET PROCEDE DE MISE EN OEUVRE D'UNE TELLE INSTALLATION**
SCHLIESS- ODER SONNENSCHUTZEINRICHTUNG UND VERFAHREN ZUR REALISIERUNG EINE DER EINRICHTUNGEN
LOCKING OR SUN PROTECTION ARRANGEMENT AND METHOD FOR IMPLEMENTING SUCH AN ARRANGEMENT

(30) Priorité: 04.05.2012 FR 1254132
(43) Date de publication de la demande: 11.03.2015
(73) Titulaire: Zurflüh-Feller, 25150 Pont de Roide (FR)
(72) Inventeur: DUMONT, Franck, Dominique, Rémi, F-25510 Pierrefontaine-les-Varans (FR); ALLEMAND, Jean-Marie, F-25190 Villars-sous-Dampjoux (FR)
(74) Mandataire: Lavoix
(86) Numéro de dépôt international: PCT/EP2013/059211
(87) Numéro de publication internationale: WO 2013/164434

(56) Documents cités:
- EP-A1- 0 687 793
- EP-A2- 0 915 227
- WO-A2-2007/017865

## Description

La présente invention concerne une installation de fermeture ou de protection solaire. L'invention se rapporte également à un procédé de mise en oeuvre d'une telle installation de fermeture ou de protection solaire.

Le domaine de l'invention est celui des installations de type volets roulants à lames orientables, destinées à équiper un ouvrant de bâtiment tel qu'une porte ou une fenêtre agencée dans un mur ou un toit.

De manière classique, un volet roulant comporte un tablier enroulé autour d'un arbre d'enroulement qui se déroule entre deux coulisses afin de masquer une fenêtre. En pratique, une action manuelle ou électrique permet de manoeuvrer le volet roulant en descente ou en montée. Des lames orientables ont pour rôle d'empêcher le passage des rayons du soleil tout en laissant rentrer la lumière. Les avantages du volet roulant et des stores vénitiens sont ainsi combinés dans un volet roulant à lames orientables.

Dans ce cas du volet à lames orientables, un mécanisme spécifique est généralement prévu pour incliner les lames par rapport au plan du tablier.

Il est ainsi connu du document EP-A-0 141 805 un volet roulant à lames orientables comprenant une chaîne mobile en translation dans une coulisse. Chaque lame constitutive du tablier de volet est solidaire d'une tige qui coopère avec la chaîne par le biais de profils filetés complémentaires. A l'intérieur de la coulisse, un rail coopérant avec la chaîne peut être déplacé en translation par un actionneur auxiliaire, dans une direction parallèle au tablier et perpendiculaire à la direction de montée et de descente de la chaîne. Le déplacement du rail entraîne un déplacement de la chaîne et donc une rotation de chaque tige du fait de la coopération des profils filetés complémentaires. Ainsi, le déplacement du rail provoque l'inclinaison des lames de volets solidaires des tiges.

En outre, il est également connu du brevet EP-B-0687793 d'entraîner les lames en pivotement par un guide de pivotement lorsque celui-ci tourne sur lui-même, chaque guide de pivotement étant placé du même côté du tablier. Une paire de tringles relient des saillies des guides de pivotement et mobiles en translation selon un axe perpendiculaire à l'axe de pivotement. Les saillies et la paire de tringles coopèrent pour faire tourner les guides de pivotement sur eux-mêmes.

Toutefois, de tels systèmes présentent des inconvénients. Notamment, les efforts mécaniques transmis entre les différentes pièces peuvent entraîner une usure rapide de ces pièces. En outre, de tels volets roulants impliquent un premier actionneur pour déplacer le tablier et un deuxième et troisième actionneur pour déplacer le rail dans chaque coulisse, ce qui est coûteux et encombrant.

Il existe donc un besoin pour une installation de fermeture ou de protection solaire comportant des lames orientables améliorée, permettant notamment d'orienter les lames tout en étant simple, économique et peu encombrante.

A cet effet, l'invention a pour objet une installation de fermeture ou de protection solaire, notamment de type volet roulant comprenant un tablier de volet roulant comportant plusieurs lames de volet, chaque lame de volet ayant deux bords et étant susceptible de pivoter autour d'un axe de pivotement s'étendant latéralement à partir d'un bord de la lame de volet vers le bord opposé de la lame de volet, chaque lame étant entraînée en pivotement par un guide de pivotement lorsque celui-ci tourne sur lui-même, chaque guide de pivotement étant placé du même côté du tablier, une paire de tringles reliant des saillies des guides de pivotement et mobiles en translation selon un axe perpendiculaire à l'axe de pivotement, les saillies et la paire de tringles coopérant pour faire tourner les guides de pivotement sur eux-mêmes, un arbre d'enroulement du tablier dont la rotation est adaptée à faire monter ou descendre le tablier entre une position haute dans laquelle le tablier est enroulé autour de l'arbre et une position basse dans laquelle le tablier est déroulé, et un flasque placé du même côté du tablier que les guides de pivotement, servant à positionner l'arbre latéralement. Le flasque comporte un chemin dans un plan perpendiculaire à l'arbre. L'installation comporte, en outre un organe d'indication d'absence de lames comprenant une première partie fixée sur l'arbre et une deuxième partie sollicitée élastiquement pour s'éloigner de l'arbre, la deuxième partie étant plaquée contre l'arbre par des lames tant que le tablier n'est pas dans la position basse, la deuxième partie comportant un ergot à une extrémité, l'ergot étant adapté pour suivre le chemin lorsque l'arbre est entraîné en rotation au-delà de la position basse du tablier, un disque d'axe concentrique à l'arbre d'enroulement, le disque étant entraîné en rotation par l'ergot lorsque l'ergot suit le chemin, et des moyens de conversion du mouvement de rotation du disque en un mouvement de translation permettant l'entraînement en translation des deux tringles par le disque lorsque le disque est en mouvement.

Ainsi, l'installation n'implique pas d'actionneurs supplémentaires pour orienter les lames, en plus de l'actionneur utilisé pour monter et descendre le tablier. L'installation proposée n'exige, en outre, aucune électronique de commande et de synchronisation des mouvements. La commande de mise en orientation des lames est simplement enclenchée par la rotation complémentaire de l'arbre une fois arrivé dans la position basse du tablier. Ce système peut être commandé soit par un moteur électrique d'entraînement de l'arbre d'enroulement, soit par un treuil classique de volet roulant relié à une manivelle.

Suivant des modes de réalisation particuliers, l'installation comporte une ou plusieurs des caractéristiques suivantes, prise(s) isolément ou suivant toutes les combinaisons techniquement possibles :
- les moyens de conversion comportent un basculeur muni à une extrémité d'un doigt, le disque comportant une rainure en forme de développante de cercle dans laquelle est positionné le doigt du basculeur,
- les moyens de conversion comportent, en outre, une biellette de commande de la paire de tringles et un système de liaison, le basculeur étant relié à une autre extrémité à la biellette de commande via le système de liaison,
- le système de liaison comprend une crémaillère,
- le système de liaison comporte une lumière crantée dont l'extension latérale est supérieure à la hauteur (appelé couramment pas d'une lame) d'une lame,
- le système de liaison comprend une biellette intermédiaire,
- le système est réglable et comporte un axe à collet carré et une lumière, apte à s'indexer dans la lumière,
- un moteur électrique, le moteur étant adapté à entraîner en rotation l'arbre d'enroulement du tablier.

L'invention concerne aussi un procédé de mise en oeuvre d'une installation de fermeture ou de protection solaire telle que précédemment décrits, le procédé comprenant une étape d'actionnement de l'arbre du tablier au-delà de la position basse.

En variante, le procédé comporte en outre une étape d'actionnement de l'arbre du tablier de manière à faire passer le tablier de la position haute à la position basse.

Selon une autre variante, le procédé comporte en outre une étape d'entraînement en rotation du disque, d'entraînement en translation de la paire de tringle, et mise en rotation des lames.

D'autres caractéristiques et avantages de l'invention apparaîtront à la lecture de la description détaillée qui suit des modes de réalisation de l'invention, donnés à titre d'exemple uniquement et en références aux dessins qui montrent :
- figure 1, une vue partielle en perspective d'une installation, conforme à l'invention, montrée dans une configuration partiellement abaissée de son volet, certaines parties n'étant pas représentées dans un but de simplification;
- figure 2, une vue en perspective éclatée d'une partie de coulisse droite de l'installation de la figure 1 ;
- figure 3, une vue de côté d'une partie de l'installation de la figure 1, avec des lames dans une position intermédiaire (position PI) ;
- figure 4, une vue du même côté de la partie de l'installation représentée à la figure 3, avec des lames dans une positon déroulée (position PB) ;
- figure 5, une vue de l'autre côté, opposé au côté des figures 3 et 4 de la partie de l'installation représentée à la figure 4, avec des lames dans la même position déroulée (position PB) ;
- figure 6, une vue en perspective partielle depuis l'extérieur d'une partie de l'installation des figures 1 à 5, avec des lames dans la même position déroulée (position PB) ;
- figure 7, une vue de côté de la même partie de l'installation des figures 1 à 6, avec des lames dans une première position déroulée (position PC1) au-delà de la position basse (PB) des figures 4 à 6;
- figure 8, une vue de l'autre côté de la partie de l'installation, représentée à la figure 7, avec des lames dans la même position (PC1) que dans la figure 7 ;
- figure 9, une vue en perspective partielle depuis l'intérieur d'une partie de l'installation des figures 1 à 8, avec les lames dans la même position (PC1) que dans les figures 7 et 8 ;
- figure 10, une vue partielle en perspective d'une partie de l'installation des figures 1 à 9 ;
- figure 11, une vue agrandie du détail XI à la figure 10 ;
- figure 12, une vue de côté de la partie de l'installation des figures 1 à 11, avec des lames peu inclinées par rapport à la verticale ;
- figure 13, une vue de l'autre côté de la partie de l'installation représentée à la figure 12, avec des lames dans la même position peu inclinée par rapport à la verticale ;
- figure 14, une vue de face de la partie de l'installation des figures 1 à 13 avec des lames très inclinées par rapport à la verticale ;
- figure 15, une vue de derrière de la partie de l'installation, représentée à la figure 14, avec des lames dans la même position très inclinée par rapport à la verticale ;
- figure 16, une vue de derrière d'une partie d'installation conforme à un deuxième mode de réalisation de l'installation avec les lames non inclinées ;
- figure 17, la même vue que la figure 16 lorsque les lames sont inclinées, et
- figure 18, une vue partielle en perspective de l'installation des figures 16 et 17.

Sur la figure 1, une installation 20, conforme à l'invention, de fermeture ou de protection solaire est représentée. Cette installation est destinée à équiper une ouverture pratiquée dans un bâtiment, comme une fenêtre ou une porte. Par commodité, ni la fenêtre ou porte, ni le bâtiment ne sont représentés dans la figure 1.

En outre, selon l'exemple présenté, l'installation 20 est un volet roulant à lames orientables. L'installation 20 est donc destinée à isoler un espace intérieur par rapport à un espace extérieur.

Dans la suite, pour faciliter le repérage des différentes parties de l'installation 20 dans l'espace, il est défini un côté intérieur 22 tourné vers l'intérieur du bâtiment dont l'installation 20 permet d'obturer une ouverture, un côté extérieur 24 tourné vers l'extérieur du bâtiment et donc à l'opposé du côté intérieur 22, un côté gauche 26, un côté droit 28, un côté supérieur 30 et un côté inférieur 32 de l'installation 20 lorsque celle-ci est regardée depuis l'extérieur vers l'intérieur.

Comme illustré dans la figure 1, l'installation 20 comporte deux coulisses, une coulisse gauche 34 du côté gauche 26 et une coulisse droite 36 du côté droit 28.

La coulisse gauche 34 s'étend suivant une direction verticale parallèle à un axe vertical X depuis une extrémité supérieure 38 vers une extrémité inférieure 40. L'extrémité inférieure 40 correspond usuellement au bord inférieur de l'ouverture. La coulisse gauche 34 comporte également une rainure 42 dans la direction verticale. La coulisse gauche 34 est ainsi un profilé s'étendant verticalement et dont la section transversale est sensiblement en forme de U.

La coulisse droite 36 est le pendant de la coulisse 34 pour le côté droit 28. Ainsi, la coulisse droite 36 s'étend suivant une direction verticale également parallèle à l'axe vertical X depuis une extrémité supérieure 44 vers une extrémité inférieure 46. La coulisse droite 36 comporte, en outre, une rainure 48 dans la direction verticale qui est tournée face à la rainure 42 de la coulisse gauche 34. Les deux coulisses 34, 36 sont ainsi en vis-à-vis.

L'installation 20 comprend, en outre, un caisson 50. Le caisson 50 est une structure généralement parallélépipédique limitée notamment par une paroi supérieure, une paroi inférieure, une paroi intérieure et une paroi extérieure. Le caisson 50 est disposé transversalement au côté supérieur 30, sur lequel aboutent les extrémités supérieures 38, 44 des coulisses gauche 34 et droite 36.

Le caisson 50 et les coulisses 34, 36 forment ainsi le cadre rigide de l'installation 20. Le cadre rigide est destiné à être fixé au bâtiment, contre et/ou sur le cadre d'une ouverture non représentée.

Les extrémités inférieures 40, 46 des coulisses 34, 36 sont reliées par une traverse 51 horizontale, le cadre étant formé par l'ensemble des coulisses 34, 36, du caisson 50 et de la traverse 51. Cette traverse 51 est optionnelle.

Dans le caisson 50 est logé un arbre 52 d'enroulement monté en rotation. L'arbre 52 est parfois dénommé « tube d'enroulement ». Le caisson 50 comporte également un moteur électrique 54 d'entraînement de cet arbre 52 en rotation autour d'un axe Y, l'axe Y étant perpendiculaire à l'axe X. La rotation s'effectue soit dans le sens horaire R1, soit dans le sens anti-horaire opposé R2.

Selon l'exemple de la figure 1, le moteur 54 a la forme d'un disque concentrique avec l'arbre 52. Son diamètre est plus grand que le diamètre de l'arbre 52. En outre, le moteur 54 est placé du côté droit de l'arbre 52.

De manière alternative, lors de l'utilisation de l'installation 20, l'utilisateur commande manuellement des moyens d'entraînement, tels qu'un treuil à manivelle ou un treuil à sangle, pour entraîner en rotation l'arbre 52 d'enroulement.

L'installation 20, sans le moteur 54 et ses organes de liaison à l'arbre 52 d'enroulement, est symétrique par rapport à un plan médian P1 incluant l'axe X et perpendiculaire à l'axe Y.

Le caisson 50 comprend, dans sa paroi inférieure, une fente longitudinale de passage délimitée par deux lèvres. C'est dans cette fente longitudinale que passe un tablier 56 de volet roulant constitué de plusieurs lames 58 allongées et articulées entre elles. Les lames 58 d'un tablier 56 de volet roulant sont généralement en aluminium ou en polychlorure de vinyle (PVC).

Le tablier 56 s'étend entre une première lame 58A, reliée à l'arbre 52 par des sangles ou lamelles déformables, et une dernière lame 58B formant généralement le bord inférieur libre du tablier 56.

En fonctionnement de l'installation 20, le tablier 56 s'enroule et se déroule autour de l'arbre 52 tout en se translatant dans un plan P2 passant par les rainures 42, 48 des coulisses 34, 36. Le plan P2 est perpendiculaire au plan médian P1 et parallèle à l'axe Y.

Il est ainsi défini, pour le tablier 56, une position haute PH dans laquelle le tablier 56 est entièrement enroulé autour de l'arbre 52. Dans cette position, la dernière lame 58B du tablier 56 est au voisinage de la fente longitudinale de passage.

Il est également défini une position basse PB dans laquelle le tablier 56 est déroulé. Dans cette position basse PB, le tablier 56 est complètement déployé et occupe intégralement l'espace entre les coulisses 34, 36 et aucune des lames 58 n'est enroulée autour de l'arbre 52. Dans cette position déployée, le tablier 56 obture l'ouverture depuis le côté supérieur 30 jusqu'au côté inférieur 32. Ainsi, la dernière lame 58B du tablier 56 est à l'opposé du caisson 50 et vient en appui contre la traverse 51 horizontale.

Entre ces deux positions extrêmes PH, PB, le tablier 56 est dans une position intermédiaire PI telle qu'illustrée dans l'exemple de la figure 1. Dans une telle position, l'espace entre les coulisses 34, 36 est partiellement occupé par le tablier 56 et une partie des lames 58 est enroulée autour de l'arbre 52.

Autrement dit, en fonctionnement de l'installation 20, le tablier 56, d'une part, se déroule autour de l'arbre 52 d'enroulement et, d'autre part, se translate dans le plan P2 qui s'étend entre les coulisses 34, 36 passant successivement de multiples positions intermédiaires PI à la position basse PB.

En outre, il apparaît que, durant cette opération de fermeture, les coulisses 34 et 36 guident latéralement les lames 58.

Les lames 58 présentent chacune un bord gauche 60, du côté gauche 26, et un bord droit 62, du côté droit 28. Les bords 60, 62 viennent s'insérer respectivement dans la coulisse gauche 34 et la coulisse droite 36. En outre, les lames 58 présentent une face avant orientée vers le côté extérieur 24 à l'opposée du côté intérieur 22.

L'ensemble des lames 58 est orientable. Cela signifie que chaque lame 58 est susceptible de pivoter autour d'un axe pivotement Y58 qui s'étend latéralement à partir du bord gauche 60 vers le bord droit 62. Chaque axe de pivotement Y58 est parallèle à l'axe Y et situé dans le plan P2.

Ainsi, dans une première position, chaque lame 58 est verticale. Dans cette position, les lames 58 sont parallèles au plan P2, ce qui empêche le passage des rayons du soleil au travers de l'ouverture. Les lames 58 sont dans cette position dans les figures 4 à 11.

Dans plusieurs deuxièmes positions, chaque lame 58 fait un angle avec la direction verticale et laisse passer la lumière. C'est notamment le cas dans les figures 12 à 15.

Chaque lame 58 est entraînée en pivotement par un guide de pivotement. Dans un souci de simplification, les guides de pivotement et leur système d'entraînement vont être détaillés du côté droit, étant entendu que le côté gauche est symétrique et comporte également des guides de pivotement et un système d'entraînement. Selon une autre variante, il est possible que seul un côté de l'installation 20 soit équipé de guide de pivotement. Selon encore une autre variante, les guides de pivotement peuvent être placés en alternance, un du côté gauche 26, un du côté droit 38.

La figure 2 présente une vue en perspective éclatée de la coulisse droite 36 permettant d'illustrer le fonctionnement du système d'entraînement. La coulisse droite 36 comporte un rail 64. Ce rail 64 est pourvu d'ouvertures 66 dans lesquelles viennent se loger des guides 68 de pivotement. Par souci de simplification, les chaînes latérales d'entretoisement des lames 58 ne sont pas représentées.

Comme visible à la figure 2, chaque guide de pivotement 68 comporte une partie 70 de pivotement et un support 72. La partie 70 de pivotement et le support 72 sont adaptés pour s'emboîter l'un dans l'autre à travers une ouverture 66 du rail 64. Cela permet un assemblage aisé des guides 68 dans le rail 64.

La partie 70 comporte des moyens de pincement 74 adaptés pour supporter une lame 58 et à la faire pivoter autour de son axe de pivotement Y58. Dans le cas de la figure 2, ces moyens de pincement 74 se présentent sous la forme d'une lèvre inférieure 76 et d'une lèvre supérieure 78.

Le support 72 a la forme générale d'un disque. Le support 72 comporte deux faces 80, 82, la face 80 étant orientée vers la partie 70. Cette face 80 comporte une attache 84 servant à fixer la partie 70. La face 82 comporte des saillies 86.

Les saillies 86 des différents guides 68 sont reliées entre elles par deux tringles 88. Les tringles 88 ont la forme de barre plate comportant des trous 89 régulièrement espacés. Les saillies 86 des guides 68 viennent s'insérer dans les trous 89 des tringles 88.

La paire de tringles 88 reliant les saillies 86 des supports 72 sont mobiles en translation selon un axe perpendiculaire à l'axe de pivotement Y58.

Les saillies 86 et la paire de tringles 88 coopèrent pour faire tourner les guides 68 de pivotement sur eux-mêmes.

Ainsi, comme visible à la figure 2, les saillies 86 sont placées en périphérie du support 72 et diamétralement opposées. De ce fait, un mouvement en translation des tringles 88 se transforme en mouvement de rotation des supports 72. Lorsque les parties 70 et les supports 72 sont solidaires, cela entraîne la rotation des parties 70 sur elles-mêmes, qui entraîne à son tour en pivotement les lames 58 autour de leurs axes Y58.

De ce fait, les deux tringles 88 attelées à chaque guide de pivotement 68 des lames 58 assurent une rotation synchronisée de toutes les lames 58 du tablier 56.

Le caisson 50 est fermé par deux joues d'extrémités visibles sur les figures 1 et 9. Ces joues comportent un téton central sur lequel l'arbre 52 est monté à rotation. Le caisson 50 comporte deux flasques 90 de part et d'autre de l'arbre 52 permettant de positionner et de maintenir l'arbre 52 latéralement. Les deux flasques 90 sont en regard et referment généralement le caisson 50 à chacune de ses extrémités.

Chaque flasque 90 est une pièce latérale comportant un trou 91 circulaire de diamètre supérieur à celui de l'arbre 52. Le positionnement de l'arbre 52 se fait en centrant l'arbre 52 par rapport au trou 91.

Le flasque 90 comporte en outre un chemin 92 comportant un conduit d'entrée 93 menant à une partie en arc de cercle. Le chemin 92 a la forme d'une rainure. Le conduit d'entrée 93 débouche dans le trou 91. Le chemin 92 est ménagé dans un plan parallèle au plan P1.

L'installation 20 comporte aussi un organe 94 d'indication d'absence de lames 58 enroulées autour de l'arbre 52. L'organe 94 est, selon l'exemple de la figure 3, une palette. Cet organe 94 comprend une première partie 96 fixée sur l'arbre 52 et une deuxième partie 98 sollicitée élastiquement pour éloigner l'organe 94 de l'arbre 52. Cette sollicitation élastique est par exemple obtenue à l'aide d'un ressort fixé à l'extrémité de la deuxième partie 98. Le ressort n'est pas représenté sur les figures.

Comme visible notamment dans la figure 3, la première partie 96 et la deuxième partie 98 sont articulées entre elles via un axe commun 99.

Dans les positions intermédiaires PI et haute PH, le tablier 56 est partiellement enroulé autour de l'arbre 52 d'enroulement, la partie 98 est plaquée contre l'arbre 52 et le ressort est alors comprimé. L'organe 94 tourne sur un cercle périphérique autour de l'arbre 52. C'est la situation de la figure 3.

Dans la position basse PB, le tablier 56 est complètement descendu. Comme la partie 98 de l'organe 94 fixé sur l'arbre 52 n'a plus de lames 58 pour comprimer le ressort et maintenir la partie 98 plaquée contre l'arbre 52, le ressort fait se décoller la deuxième partie 98 de l'arbre 52. Cela apparaît notamment aux figures 4 et 5.

La deuxième partie 98 comporte un ergot 100 à son extrémité opposée à la partie 96. L'ergot 100 est de forme sensiblement cylindrique et s'étend en saillie perpendiculairement à une des surfaces de la deuxième partie 98, suivant un axe Y100 parallèle à l'axe Y. L'ergot 100 s'étend au-delà du flasque 90, ainsi que cela apparaît à la figure 6. L'ergot 100 vient au contact des pourtours du trou 91 pratiqué dans le flasque 90, dans la position basse PB.

Cet ergot 100 est adapté pour suivre le chemin 92 sur sollicitation de l'arbre 52 lorsque l'arbre 52 est entraîné en rotation au-delà de la position basse PB du tablier 56. En effet, l'ergot 100 suit les pourtours du trou 91 et lorsqu'il rencontre le conduit d'entrée 93, il s'insère dedans par sollicitation élastique du ressort.

L'installation 20 comporte également un disque 102 d'axe concentrique à l'arbre 52 d'enroulement, le disque 102 étant placé derrière le flasque 90. Il est notamment visible sur la figure 8. Le disque 102 est entraîné en rotation par l'ergot 100 lorsque l'ergot 100 suit le chemin 92. La comparaison des figures 4 et 7 d'une part et des figures 5 et 8 d'autre part montre, en effet, que lorsque l'ergot 100 suit le chemin 92, le disque 102 tourne dans le sens de la flèche R.

Le disque 102 tourne sur le flasque 90 guidé par trois paliers 104 glissants dans les lumières 106 du flasque 90. Les lumières 106 ont la forme de trois arcs de cercles.

L'installation 20 comporte également des moyens 108 de conversion du mouvement de rotation du disque 102 en un mouvement de translation de sorte que le disque 102 entraîne en translation les deux tringles 88 lorsque le disque 102 est en mouvement.

Ces moyens de conversion 108 sont plus précisément décrits en référence aux figures 5, 10 et 11. Selon cet exemple, les moyens de conversion 108 comportent un basculeur 110. Ce basculeur 110 est muni à une extrémité d'un doigt 112.

Le disque 102 comporte une rainure 114. Cette rainure 114 a une forme de développante de cercle. La développante du cercle, aussi appelée anti-clothoïde, est une courbe plane développante, c'est-à-dire que ses normales sont les tangentes du cercle. D'autres formes de rainure 114 sont envisageables pourvu que la rainure 114 s'éloigne du centre du disque 102 sur environ un quart d'un tour de rotation du disque 102. Le doigt 112 du basculeur 110 est positionné dans la rainure 114.

La rotation du disque 102 fait changer l'incidence d'angulation du basculeur 110 qui pivote sensiblement en son milieu sur un axe 115 fixe qui est relié au flasque 90. Le basculeur 110 a ainsi un mouvement linéaire.

Selon cette variante, les moyens de conversion 108 comportent, en outre, un système 116 de liaison entre le basculeur 110 et une biellette 118 de commande.

La biellette 118 de commande de la paire de tringles 88 impose ainsi un mouvement de translation selon la flèche T à la paire de tringles 88 de commande qu'elle fait descendre à l'opposé de l'arbre 52.

Dans ce premier mode de réalisation, le système de liaison 116 comprend une crémaillère 120, ce qui rend le système 116 réglable.

La crémaillère 120 se déplace verticalement par rapport au flasque 90 dans une direction verticale alignée avec les coulisses 34, 36. Cette crémaillère 120 comporte une lumière 122 crantée. Cette lumière 122 a une extension latérale supérieure à la hauteur d'une lame 58.

Dans cette lumière 122 crantée vient se loger un axe 124 comportant un collet 126 muni d'une tête 128. La surface de la tête 128 est de forme circulaire tandis que le collet 126 est de forme carrée. Le collet 126 est positionné et immobilisé dans la crémaillère 120 à une hauteur réglable.

Cela permet de positionner le tablier 56 avec un réglage en hauteur. Cela est souhaitable parce que la variation de hauteur de l'ouverture influe sur la hauteur de fabrication du volet roulant à lames orientables. Cette hauteur fait évoluer la longueur des coulisses 34, 36, et le nombre de lames 58 total du volet.

Si la longueur de la coulisse 34, 36 peut être adaptée millimètre par millimètre, il n'en est pas de même pour le tablier 56. Il est composé d'un nombre de lames 58 entier, et ce nombre évolue en fonction de la hauteur suivant un pas égal à une hauteur de lame 58. De ce fait, la première lame 58A pénètre plus ou moins dans le caisson 50 suivant la hauteur de volet fabriqué.

Avec le mode de réalisation proposée, le volet est assemblé et le tablier 56 est descendu dans les coulisses 34, 36 dans sa position PB pour les lames 58. Le basculeur 110 et la crémaillère 120 sont positionnés dans la position la plus haute. La biellette 118 de commande est alors assemblée et l'axe 124 à collet 126 carré est mis dans la position du cran le plus proche.

En continuant la rotation du disque 102, la translation des tringles 88 se poursuit, et l'orientation des lames 58 passe d'une position verticale jusqu'à une position au-delà de l'horizontale. Cette faculté de piloter l'inclinaison des lames 58, permet de gérer graduellement l'entrée de lumière dans chaque pièce de la maison. Cette rotation du disque 102 et le mouvement associé des lames 58 sont notamment illustrés par les figures 12 à 15.

Les figures 16 à 18 illustrent un deuxième mode de réalisation de la présente invention. Les éléments structurels repérés par les mêmes références numériques que ceux du mode de réalisation illustré par les figures 3 à 15 sont communs et ne sont donc pas décrits à nouveau.

Dans ce mode de réalisation, le système de liaison 116 comporte une biellette 131 intermédiaire. Le basculeur 110 est relié à la biellette 131 intermédiaire à l'extrémité opposée de l'extrémité comportant le doigt 112.

De ce fait, le basculeur 110 entraîne en translation la biellette 131 intermédiaire.

La biellette 131 intermédiaire est reliée via un pion 130 à la biellette 118 de commande. Ce pion 130 coulisse dans une lumière verticale 132 du flasque 90 Ainsi, la biellette 131 intermédiaire transmet son mouvement de translation à la biellette 118 de commande. Cette biellette 131 transformant le mouvement de rotation en mouvement de translation, il peut être considéré que la biellette 131 intermédiaire pousse la biellette 118 de commande, ce qui fait descendre la paire de tringles 88 de commande de rotation des guides 68 de pivotement.

Ainsi, selon cette invention, les deux moteurs de l'état de la technique situés en haut des coulisses 34, 36 sont remplacés par un mécanisme de biellettes 118, 131 et de basculeur 110 directement commandés par la rotation de l'arbre 52 d'enroulement.

## Revendications

1. Installation (20) de fermeture ou de protection solaire, notamment de type volet roulant comprenant :
- un tablier (56) de volet roulant comportant plusieurs lames (58) de volet, chaque lame (58) de volet ayant deux bords (60, 62) et étant susceptible de pivoter autour d'un axe de pivotement (Y58) s'étendant latéralement à partir d'un bord (60, 62) de la lame (58) de volet vers le bord (60, 62) opposé de la lame (58) de volet, chaque lame (58) étant entraînée en pivotement par un guide (68) de pivotement lorsque celui-ci tourne sur lui-même, chaque guide (68) de pivotement étant placé du même côté du tablier (56),
- une paire de tringles (88) reliant des saillies (86) des guides (68) de pivotement et mobiles en translation selon un axe perpendiculaire à l'axe de pivotement (Y58), les saillies (86) et la paire de tringles (88) coopérant pour faire tourner les guides (68) de pivotement sur eux-mêmes,
- un arbre (52) d'enroulement du tablier (56) dont la rotation est adaptée à faire monter ou descendre le tablier (56) entre une position haute (PH) dans laquelle le tablier (56) est enroulé autour de l'arbre (52) et une position basse (PB) dans laquelle le tablier (56) est déroulé, et
- un flasque (90) et une joue d'extrémité placés du même côté du tablier (56) que les guides (68) de pivotement, servant à positionner l'arbre (52) latéralement, **caractérisée en ce que** :
- le flasque (90) comporte un chemin (92) dans un plan perpendiculaire à l'arbre (52), et
- l'installation (20) comporte, en outre :
- un organe (94) d'indication d'absence de lames comprenant une première partie (96) fixée sur l'arbre (52) et une deuxième partie (98) sollicitée élastiquement pour s'éloigner de l'arbre (52), la deuxième partie (98) étant plaquée contre l'arbre (52) par des lames (58) tant que le tablier (56) n'est pas dans la position basse (PB), la deuxième partie (98) comportant un ergot (100) à une extrémité, l'ergot (100) étant adapté pour suivre le chemin (92) lorsque l'arbre (52) est entraîné en rotation au-delà de la position basse (PB) du tablier (56),
- un disque (102) d'axe concentrique à l'arbre (52) d'enroulement, le disque (102) étant entraîné en rotation par l'ergot (100) lorsque l'ergot (100) suit le chemin (92), et
- des moyens de conversion (108) du mouvement de rotation (R) du disque (102) en un mouvement de translation (T) permettant l'entraînement en translation des deux tringles (88) par le disque (102) lorsque le disque (102) est en mouvement.

2. Installation selon la revendication 1, dans laquelle les moyens de conversion (108) comportent un basculeur (110) muni à une extrémité d'un doigt (112), le disque (102) comportant une rainure (114) en forme de développante de cercle dans laquelle est positionné le doigt (112) du basculeur.

3. Installation selon la revendication 2, dans laquelle les moyens de conversion (108) comportent, en outre, une biellette (118) de commande de la paire de tringles (88) et un système de liaison (116), le basculeur (110) étant relié à une autre extrémité à la biellette (118) de commande via le système de liaison (116).

4. Installation selon la revendication 3, dans laquelle le système (116) de liaison comprend une crémaillère (120).

5. Installation selon la revendication 4, dans laquelle le système (116) est réglable et comporte un axe (124) à collet carré (126) et une lumière (122), apte à s'indexer dans la lumière (122).

6. Installation selon la revendication 4 ou 5, dans laquelle le système (116) de liaison comporte une lumière (122) crantée dont l'extension latérale est supérieure à la hauteur d'une lame (58).

7. Installation selon la revendication 3, dans laquelle le système de liaison (116) comprend une biellette (131) intermédiaire.

8. Procédé de mise en oeuvre d'une installation (20) de fermeture ou de protection solaire selon l'une quelconque des revendications précédentes, le procédé étant **caractérisé en ce qu'**il comprend une étape de :
- actionnement de l'arbre (52) du tablier (56) au-delà de la position basse (PB).

9. Procédé selon la revendication 8, dans lequel le procédé comporte en outre une étape de :
- actionnement de l'arbre (52) du tablier (56) de manière à faire passer le tablier (56) de la position haute (PH) à la position basse (PB).

10. Procédé selon la revendication 8 ou 9, dans lequel le procédé comporte en outre une étape de :
- entraînement en rotation (R) du disque (102),
- entraînement en translation (T) de la paire de tringle (88), et
- mise en rotation des lames (58).

## Patentansprüche

1. Installation (20) zum Schließen oder zum Sonnenschutz, insbesondere des Rolljalousie-Typs, aufweisend:
- einen Rolljalousie-Panzer (56), der mehrere Rollladen-Lamellen (58) aufweist, wobei jede Rollladen-Lamelle (58) zwei Ränder (60, 62) hat und in der Lage ist, um eine Schwenkachse (Y58) zu schwenken, die sich ausgehend von einem Rand (60, 62) der Rolljalousie-Lamelle (58) lateral zu dem entgegengesetzten Rand (60, 62) der Rolljalousie-Lamelle (58) hin erstreckt, wobei jede Lamelle (58) von einer Schwenkführung (68) schwenkangetrieben ist, wenn sich diese um sich selbst dreht, wobei jede Schwenkführung (68) auf der gleichen Seite des Panzers (56) angeordnet ist,
- ein Paar Stangen (88), die mit Vorsprüngen (86) der Schwenkführungen (68) verbunden sind und die entlang einer Achse translationsbewegbar sind, die senkrecht ist zu der Schwenkachse (Y58), wobei die Vorsprünge (86) und das Paar Stangen (88) zusammenwirken, um die Schwenkführungen (68) zu veranlassen, um sich selbst zu drehen,
- eine Welle (52) zum Aufrollen des Panzers (56), deren Rotation eingerichtet ist, um den Panzer (56) zu veranlassen, sich zwischen einer Oben-Position (PH), in welcher der Panzer (56) um die Welle (52) herum aufgerollt ist, und einer Unten-Position (PB), in welcher der Panzer (56) abgerollt ist, aufwärts oder abwärts zu bewegen, und
- einen Flansch (90) und eine Endwange, die auf der gleichen Seite des Panzers (56) angeordnet sind wie die Schwenkführungen (68) und welche dazu dienen, die Welle (52) lateral zu positionieren,
**dadurch gekennzeichnet, dass**
- der Flansch (90) in einer Ebene senkrecht zu der Welle (52) einen Pfad (92) aufweist, und
- die Installation (20) ferner aufweist:
- ein Organ (94) zur Anzeige der Abwesenheit von Lamellen, aufweisend einen ersten Abschnitt (96), der an der Welle (52) fixiert ist, und einen zweiten Abschnitt (98), der elastisch vorgespannt ist, um sich von der Welle (52) weg zu erstrecken, wobei der zweite Abschnitt (98) von den Lamellen (58) gegen die Welle (52) gedrückt wird, solange der Panzer (56) nicht in der Unten-Position (PB) ist, wobei der zweite Abschnitt (98) einen Führungszapfen (100) an einem Ende aufweist, wobei der Führungszapfen (100) eingerichtet ist, um dem Pfad (92) zu folgen, wenn die Welle (52) über die Unten-Position (PB) des Panzers (56) hinausgehend rotationsangetrieben wird,
- eine Scheibe (102) mit einer zur Welle (52) zum Aufrollen konzentrischen Achse, wobei die Scheibe (102) drehangetrieben wird von dem Führungszapfen (100), wenn der Führungszapfen (100) dem Pfad (92) folgt, und
- Mittel zur Umwandlung (108) der Rotationsbewegung (R) der Scheibe (102) in eine Translationsbewegung (T), die das Translations-Antreiben der beiden Stangen (88) durch die Scheibe (102) ermöglichen, wenn die Scheibe (102) in Bewegung ist.

2. Installation gemäß Anspruch 1, wobei die Mittel zur Umwandlung (108) ferner aufweisen einen Kipphebel (110), der an einem Ende mit einem Finger (112) ausgestattet ist, wobei die Scheibe (102) eine Nut (114) in der Form einer Kreisevolventen aufweist, in welcher der Finger (112) des Kipphebels positioniert ist.

3. Installation gemäß Anspruch 2, wobei die Mittel zur Umwandlung (108) ferner aufweisen ein Gestänge (118) zur Steuerung des Paars Stangen (88) und ein Verbindungssystem (116), wobei der Kipphebel (110) an einem anderen Ende über das Verbindungssystem (116) mit dem Gestänge (118) zur Steuerung verbunden ist.

4. Installation gemäß Anspruch 3, wobei das Verbindungssystem (116) eine Zahnstange (120) aufweist.

5. Installation gemäß Anspruch 4, wobei das System (116) einstellbar ist und aufweist eine Achse (124) mit einem viereckigen Kragen (126) und eine Öffnung (122), der in der Lage ist, in der Öffnung stufenverriegelt zu sein.

6. Installation gemäß Anspruch 4 oder 5, wobei das Verbindungssystem (116) eine gezahnte Öffnung (122) hat, deren laterale Erstreckung größer ist als die Höhe einer Lamelle (58).

7. Installation gemäß Anspruch 3, wobei das Verbindungssystem (116) ein Zwischengestänge (131) aufweist.

8. Verfahren zum Implementieren einer Installation (20) zum Schließen oder zum Sonnenschutz gemäß irgendeinem der vorhergehenden Ansprüche, wobei das Verfahren **dadurch gekennzeichnet ist, dass** es einen Schritt aufweist des:
- Betätigens der Welle (52) des Panzers (56) über die Unten-Position (PB) hinausgehend.

9. Verfahren gemäß Anspruch 8, wobei das Verfahren ferner aufweist einen Schritt des:
- Betätigens der Welle (52) des Panzers (56) in einer Weise, dass der Panzer (56) veranlasst wird, von der Oben-Position (PH) aus zu der Unten-Position (PB) zu passieren.

10. Verfahren gemäß Anspruch 8 oder 9, wobei das Verfahren ferner aufweist einen Schritt des:
- Rotationsantreibens (R) der Scheibe (102),
- Translationsantreibens (T) des Paars Stangen (88) und
- in Rotation Versetzens der Lamellen (58).

## Claims

1. A closure or solar protection installation (20), in particular of the rolling shutter type, including :
- a rolling shutter apron (56) comprising a plurality of shutter slats (58), each shutter slat (58) having two edges (60, 62) and being capable of pivoting about a pivoting axis (Y58) extending laterally from one edge (60, 62) of the shutter slat (58) to the opposite edge (60, 62) of the shutter slat (58), each slat (58) being driven so as to pivot by means of a pivot guide (68) when the latter turns about its own axis, each pivot guide (68) being positioned on the same side of the apron (56) ;
- a pair of rods (88) connecting the projections (86) of the pivot guides (68) and movable in translational motion along an axis perpendicular to the pivoting axis (Y58), the projections (86) and the pair of rods (88) cooperating so as to cause the pivot guides (68) to turn about their own axis ;
- a winding shaft (52) for winding the apron (56) the rotation of which is capable of causing the raising or lowering of the apron (56) between a high position (PH) in which the apron (56) is wound around the shaft (52) and a low position (PB) in which the apron (56) is unwound; and
- a flange (90) and an end panel placed on the same side of the apron (56) as the pivot guides (68), serving to position the shaft laterally (52),
**characterised in that**:
- the flange (90) has a track (92) in a plane perpendicular to the shaft (52), and
- the installation (20) in addition includes :
- a slat detecting member (94) for indicating the absence of slats comprising a first portion (96) that is secured to the shaft (52) and a second portion (98) resiliently biased to move away from the shaft (52), the second portion (98) being pressed against the shaft (52) by the slats (58) as long the apron (56) is not in the low position (PB), the second portion (98) comprising a lug (100) at one end, the lug (100) being capable of following the track (92) when the shaft (52) is driven in rotation beyond the low position (PB) of the apron (56) ;
- a disc (102) having an axis concentric with the winding shaft (52), the disc (102) being driven in rotation by the lug (100) when the lug (100) follows the track (92) ; and
- motion conversion means (108) for converting the rotational movement (R) of the disc (102) into a translational movement (T) thereby allowing the two rods (88) to be driven in translation by the disc (102) when the disc (102) is in motion.

2. The installation according to claim 1, **characterised in that** the motion conversion means (108) comprise a rocker (110) provided at one end with a finger (112), the disc (102) having a groove (114) shaped like an involute of a circle wherein the finger (112) of the rocker is positioned.

3. The installation according to claim 2, **characterised in that** the motion conversion means (108) further comprise a control rod (118) for controlling the pair of rods (88) and a connection system (116), the rocker (110) being connected to another end of the control rod (118) through the connection system (116).

4. The installation according to claim 3, **characterised in that** the connection system (116) comprises a rack (120).

5. The installation according to claim 4, **characterised in that** the system (116) is adjustable and includes a square collar (126) axle (124) and a slot (122), capable of being indexed in the slot (122).

6. The installation according to claim 4 or 5, **characterised in that** the connection system (116) includes a notched slot (122) whose lateral extension is greater than the height of a slat (58).

7. The installation according to claim 3, **characterised in that** the connection system (116) comprises an intermediate link rod (131).

8. An implementation method for implementing a closure or solar protection installation (20) according to any one of the preceding claims, the method being **characterised in that** it includes a step of:
- actuating the shaft (52) of the apron (56) beyond the low position (PB).

9. The method according to claim 8, **characterised in that** the method further includes a step of:
- actuating the shaft (52) of the apron (56) in a manner so as to cause the apron (56) to pass from the high position (PH) to the low position (PB).

10. The method according to claim 8 or 9, **characterised in that** the method in addition includes a step of:
- driving the disc (102) in rotational motion (R),
- driving the pair of rods (88) in translational motion (T), and
- bringing in rotation the slats (58).
